# FASCICULE DE BREVET EUROPEEN

(11) **EP 1 503 643 B1**
(45) Date de publication et mention de la délivrance du brevet: **31.10.2007**
(21) Numéro de dépôt: 03749943.1
(22) Date de dépôt: 13.05.2003
(51) Int. Cl.: A47C 7/14, A47C 27/00

(54) **STRUCTURE D'APPUI A SURFACE D'APPUI AUTO-ADAPTABLE POUR RECEVOIR TOUT TYPE DE CORPS**
STÜTZSTRUKTUR MIT SICH AUTOMATISCH EINSTELLENDER STÜTZFLÄCHE ZUR AUFNAHME EINER BELIEBIGEN ART VON KÖRPER
SUPPORT STRUCTURE WITH SELF-ADAPTING SUPPORT SURFACE FOR RECEIVING ANY TYPE OF BODY

(30) Priorité: 14.05.2002 FR 0205890
(43) Date de publication de la demande: 09.02.2005
(73) Titulaire: Isostem, 25000 Besançon (FR)
(72) Inventeur: FRITZ, Dominique, Henri, F-25000 Besançon (FR)
(74) Mandataire: Nithardt, Roland
(86) Numéro de dépôt international: PCT/FR2003/001451
(87) Numéro de publication internationale: WO 2003/094669

(56) Documents cités:
- FR-A- 2 064 944
- US-A- 4 033 567
- US-A- 4 283 864

## Description

### Domaine technique :

La présente invention concerne une structure d'appui à surface d'appui auto-adaptable pour recevoir tout type de corps, cette structure d'appui comportant au moins une embase et un ensemble de plots distincts, adjacents et reliés à ladite embase par des moyens de liaison de manière à ce qu'ils soient mobiles les uns par rapport aux autres et par rapport à ladite embase pour former ladite surface d'appui auto-adaptable, les moyens de liaison comportant au moins un ensemble de plate-formes de même niveau formant un même étage, chaque plate-forme étant liée à l'embase par au moins une articulation, l'ensemble formé par une articulation, au moins une plate-forme et les plots correspondants définissant un module de base.

### Technique antérieure:

Diverses structures d'appui existent. Elles peuvent être utilisées pour le confort des personnes, par exemple, dans des matelas, des sièges, des canapés, etc. Elles peuvent aussi être utilisées, dans l'industrie, dans des supports amortissants, des tapis de transport pour caler ou transporter des objets fragiles, précieux et/ou volumineux.

De manière connue, certaines structures d'appui, comme celles par exemple utilisées dans l'ameublement pour des matelas ou des canapés, sont constituées d'une structure en mousse synthétique. Néanmoins, ces structures en mousse ne sont pas satisfaisantes car elles ont tendance à se compacter dans les zones d'appui du corps. Dans ces zones, la densité de mousse est concentrée, rendant ces structures d'appui inconfortables et la répartition des efforts non homogène sur l'ensemble de la surface d'appui. L'utilisation de telles structures d'appui en milieu hospitalier est fortement déconseillée car elles provoquent, dans les zones d'appui du corps, des compressions excessives des tissus et une perturbation de la circulation sanguine pouvant aller jusqu'à la formation d'escarres. De plus, les structures en mousse peuvent difficilement être nettoyées et aseptisées. Elles favorisent, de ce fait, la prolifération de microbes et de bactéries. Ces structures d'appui sont également difficilement recyclables.

D'autres structures d'appui pouvant également être utilisées dans l'ameublement comportent une enveloppe remplie d'air ou d'eau. Le gonflage ou le remplissage de ces structures d'appui peut être modifié en cours d'utilisation à une fréquence plus ou moins rapprochée pour, par exemple, favoriser la circulation sanguine des personnes alitées. L'enveloppe peut former une chambre étanche unique ou être divisée en compartiments étanches entre eux ou non. Lorsqu'il y a communication d'air ou d'eau entre les différents compartiments de l'enveloppe, ces structures d'appui favorisent la répartition du poids du corps sur l'ensemble de la surface d'appui. Néanmoins, ces structures d'appui présentent des inconvénients majeurs. En effet, elles sont onéreuses, peu pratiques et l'étanchéité à l'air de leur enveloppe favorise la transpiration des personnes et les rend inconfortables. De plus, les matelas à eau sont particulièrement lourds à manipuler et ne peuvent être utilisés qu'en position horizontale.

Dans le même esprit, des structures d'appui plus complexes mettent en oeuvre un lit d'eau recouvert de rondins de bois flottants. Ces structures d'appui présentent de nombreux inconvénients dont ceux cités précédemment et ne sont donc pas satisfaisantes.

Il existe également des structures d'appui à ressorts. Elles ne permettent cependant pas de garantir une répartition uniforme des efforts résultants de la surface d'appui sur le corps. Dans le cas par exemple d'un objet non plan en appui sur une telle structure d'appui, les ressorts situés sous les zones en relief sont fortement sollicités alors que les ressorts adjacents ne le sont pas. Le poids de l'objet est alors concentré et porté par quelques ressorts alors que le reste de l'objet n'est pas ou peu en appui sur la surface d'appui. Dans le cas de transport d'objets fragiles et/ou volumineux, ces efforts localisés peuvent conduire à la détérioration, voire à la casse, des objets en question. Les efforts résultants de la structure d'appui n'étant pas uniformément répartis sur le corps, des matelas utilisant ces structures d'appui à ressort sont déconseillés dans le milieu hospitalier pour les raisons exposées plus haut.

D'autres types de structures d'appui auto-adaptables telles que celle décrite dans la publication FR-A-2 064 944 permettent de répartir la pression d'appui d'un corps. Cette structure d'appui comporte une base portant une ossature ramifiée pourvue d'un premier levier articulé, au moyen d'un pivot, par rapport à la base. Ce premier levier porte deux seconds leviers articulés, au moyen de pivots, par rapport au premier levier. Chaque second levier porte quatre troisièmes leviers articulés, au moyen de pivots, par rapport aux seconds leviers. Les seconds et troisièmes leviers ont une forme de H dont les extrémités des branches portent les pivots. Les troisièmes leviers portent en leurs extrémités des plaques formant une surface d'appui, ces plaques étant articulées, au moyen de pivots, par rapport aux troisièmes leviers. Cette structure d'appui articulée comportant des articulations pivots étagées est encombrante et limite les mouvements à un degré de liberté en rotation par pivot. De plus, elle nécessite un nombre de pièces important d'où un poids et un coût de fabrication élevés. Cette solution n'est donc pas satisfaisante.

Enfin, la publication US-B1-6 217 121 décrit un coussin thérapeutique formé de tiges sensiblement verticales dont les extrémités libres sont sphériques et forment une surface d'appui. Ces tiges sont combinées à des ressorts leur conférant une mobilité verticale pour adapter la surface d'appui au profil du corps qu'elles portent. La mobilité n'étant que verticale, le pouvoir de déformation de cette structure d'appui est limité. De plus les frottements entre les tiges verticales sont préjudiciables à l'efficacité de cette structure d'appui qui n'est pas satisfaisante.

### Exposé de l'invention :

La présente invention vise à pallier ces inconvénients en proposant une structure d'appui à surface d'appui auto-adaptable, de faible poids, peu encombrante, peu coûteuse, hygiénique, pouvant être facilement lavée et désinfectée, ayant une durée de vie importante, ayant une densité de plot élevée et permettant de répartir sensiblement uniformément et de manière homogène les efforts résultants de la structure d'appui sur l'objet ou la personne en appui sur une telle structure.

Dans ce but, l'invention concerne une structure d'appui du genre indiqué en préambule, caractérisée en ce que les plate-formes ont une forme d'étoile à trois branches dont chacune porte un plot et en ce que les articulations sont choisies dans le groupe comprenant au moins les rotules mécaniques et les liaisons élastiques de manière à ce que les plots et les plate-formes aient trois degrés de liberté en rotation.

Dans une forme de réalisation préférée, les moyens de liaison comportent un nombre "n" d'ensembles de plate-formes de niveaux différents définissant un nombre "n" d'étages, les plate-formes de l'étage "n" portant les plots, chaque plate-forme de l'étage "n" étant liée à une plate-forme de l'étage "n-1" par au moins une articulation, chaque plate-forme de l'étage "n-1" portant au moins deux plate-formes de l'étage "n" et étant liée à une plate-forme de l'étage "n-2" par au moins une articulation, chaque plate-forme de premier étage étant liée à la embase par au moins une articulation, les plate-formes ayant une forme d'étoile comportant trois branches et les articulations étant choisies dans le groupe comprenant au moins les rotules mécaniques, les liaisons élastiques.

La structure d'appui comporte avantageusement plusieurs modules de base adjacents agencés pour que les plate-formes s'imbriquent les unes dans les autres.

Les plate-formes et les plots sont de préférence agencés pour que les plots occupent plus de 85 % de la surface de la surface d'appui.

Selon un premier mode de réalisation, les articulations sont formées de pièces différentes et rapportées aux plate-formes.

Selon un second mode de réalisation, les articulations sont au moins en partie intégrée aux plate-formes de manière à former avec les plate-formes des pièces monobloc.

La structure d'appui comporte avantageusement des moyens de rappel agencés pour coopérer avec les articulations pour ramener les plate-formes dans leur position initiale lorsque la structure d'appui n'est plus sollicitée par un corps en appui. Ces moyens de rappel peuvent être choisis dans le groupe comprenant au moins les ressorts, les rondelles élastiques, les cales en élastomère, les lames ressort.

Dans la forme de réalisation préférée, les articulations et les moyens de rappel sont constitués d'une seule pièce en matériau élastique.

De préférence, les articulations liant les plate-formes d'un étage "n" aux plate-formes d'un étage "n-1" ou à l'embase sont disposées sensiblement au centre de gravité de chaque plate-forme de l'étage "n" pour former un balancier. Les plots portés par la plate-forme de l'étage "n" sont disposés de part et d'autre de son centre de gravité. Et les articulations reliant les plate-formes d'un étage "n-1" aux plate-formes d'un étage "n" sont disposées de part et d'autre du centre de gravité de chaque plate-forme de l'étage "n-1 ".

Selon le mode de réalisation préféré, les branches des plate-formes en forme d'étoile sont séparées deux à deux par un angle sensiblement égal à 120° et les plate-formes d'un même étage sont sensiblement identiques.

Les plate-formes peuvent être réalisées dans un matériau élastiquement déformable.

Les plate-formes de l'étage "n" peuvent être adjacentes et contiguës et comportent un organe de liaison agencé pour limiter leur déplacement relatif Cet organe de liaison peut être constitué d'un lien souple élastique disposé autour des plots contigus d'au moins deux plate-formes contiguës.

Cette structure d'appui peut également comporter des moyens de guidage desdits plots. Ces moyens de guidage peuvent être constitués d'un revêtement ajouré définissant des orifices de guidage pour recevoir les plots, ce revêtement ajouré étant choisi parmi le groupe comprenant au moins un grillage, un maillage, une plaque perforée. Ces moyens de guidage peuvent également comporter un revêtement élastique disposé sur les plots, ces plots étant solidarisés au revêtement élastique par une technique choisie dans le groupe comprenant au moins le collage, le rivetage, la soudure.

Ces plots peuvent avoir une section de forme choisie dans le groupe comprenant au moins le cylindre, l'hexagone, le carré. Ils comportent avantageusement en leur extrémité libre une tête au moins partiellement sphérique, sont réalisés dans une matière élastiquement déformable et sont agencés pour définir une surface d'appui sensiblement plane lorsque la structure d'appui n'est pas sollicitée par un corps en appui.

### Description sommaire des dessins :

La présente invention et ses avantages apparaîtront mieux dans la description suivante d'un exemple de réalisation, en référence aux dessins annexés, dans lesquels :
- la figure 1 représente une vue partielle en perspective de dessus d'un sous-ensemble d'une structure d'appui selon l'invention,
- la figure 2 est une vue partielle en perspective de dessous du sous-ensemble de la figure 1,
- la figure 3 est une vue partielle de côté du sous-ensemble de la figure 1,
- la figure 4 est une vue complète de dessous du sous-ensemble de la figure 1,
- la figure 5 est une vue de dessus de plusieurs sous-ensembles disposés sur un support pour former une structure d'appui selon l'invention, et
- la figure 6 est une vue complète en perspective du sous-ensemble de la figure 4.

### Possibilités d'application industrielle :

Les structures d'appui en général peuvent être utilisées pour de nombreuses applications nécessitant un appui vertical, oblique, horizontal ou quelconque, de tout type de corps, de personnes et/ou d'objets.

Dans une première catégorie d'applications, les structures d'appui sont utilisées dans le domaine du confort et servent de supports pour personnes assises ou alitées. Ces supports peuvent être des lits par exemple anti-escarres, des sièges de relaxation par exemple chez le dentiste, des fauteuils, des canapés, des chaises, des chaises longues, des sièges de bureau, des sièges de passager dans les voitures, les avions, les bus, les trains, des coussins par exemple pour chaises roulantes, pour civières, pour traîneaux de secours ou tout autre équipement d'ambulance, des matelas de rééducation notamment immergeables pour être utilisés en piscine. Ces supports peuvent également être des semelles par exemple orthopédiques.

Dans une deuxième catégorie d'applications, les structures d'appui sont utilisées dans le domaine du transport et servent de supports pour des objets par exemple fragiles et/ou coûteux et/ou volumineux. Ces supports peuvent être des cales d'amortissement par exemple utilisées pour caler les objets dans un container, des cales intermédiaires disposées par exemple entre un convoyeur à rouleaux et un objet à déplacer, la cale intermédiaire pouvant accompagner l'objet lors de son déplacement.

Une troisième catégorie regroupe des applications variées telles que par exemple le rembourrage de sacs à dos, la fabrication de murs ou sols amortissants par exemple pour salles de sport, chambres de confinement, salles de jeux pour enfants, la structure pouvant en elle-même constituer un jeu pour enfants.

La description se rapporte de façon non limitative à une structure d'appui entrant dans la première catégorie d'applications et utilisée comme matelas par exemple pour un lit anti-escarres destiné au milieu hospitalier. Il est bien évident que l'invention s'applique également à des structures d'appui entrant dans toutes les autres catégories d'applications précédemment citées.

### Meilleure manière de réaliser l'invention:

En référence aux figures, cette structure d'appui 1 comporte une embase 2, un ensemble de plots 3 distincts et adjacents formant la surface d'appui auto-adaptable ainsi que des moyens de liaison 4 reliant de manière mobile les plots 3 à l'embase 2.

L'embase 2 est constituée d'un cadre 2a représenté sur la figure 5, dont les bords latéraux sont reliés par des traverses 2b. L'embase 2 peut également être constituée d'une plaque pleine ou ajourée, d'un réseau de tubes parallèles ou non, ou de tout autre support auto-portant équivalent. Cette embase 2 est par exemple réalisée en matière synthétique, bois, matériaux composites, métal ou tout autre matériau équivalent. La structure d'appui 1 peut comporter une ou plusieurs embases 2 disposées de manière adjacente ou non, liées entre elles ou non et éventuellement articulées les unes par rapport aux autres. Chaque embase 2 peut avoir des dimensions réduites de l'ordre quelques centimètres carrés ou des dimensions plus importantes de l'ordre de plusieurs mètres carrés. Les embases 2 peuvent comporter des pieds ou être posées à même le sol ou sur toute autre paroi support.

Les plots 3 comportent chacun une extrémité inférieure 31 couplée aux moyens de liaison 4 et une extrémité supérieure 32 libre formant la surface d'appui auto-adaptable de la structure d'appui 1. Les plots 3 ont une section cylindrique mais peuvent aussi avoir une section hexagonale, carrée ou de toute autre forme adaptée. Dans le mode de réalisation représenté (cf. fig. 3), chaque plot 3 comporte une tige 33 par exemple cylindrique présentant vers son extrémité inférieure 31 une réduction de diamètre définissant deux épaulements 34, 34' opposés utilisés, comme détaillé plus loin, pour solidariser les plots 3 aux moyens de liaison 4 par emboîtement comme illustré ou par l'intermédiaire d'une goupille (non représentée) ou par tout autre moyen équivalent. Dans un autre mode de réalisation non représenté, les plots 3 peuvent être collés sur les moyens de liaison 4. L'extrémité libre du plot 3 comporte une tête 32 hémisphérique dont le diamètre est supérieur à celui de la tige 33. Cette tête 32 permet que la surface du plot 3 sollicitée par le corps en appui sur la structure d'appui 1 soit sensiblement constante quelle que soit la position du plot 3. La tige 33 et la tête 32 peuvent être formés d'une seule pièce ou de plusieurs pièces assemblées. La tête 32. est par exemple rapportée sur la tige 33 à laquelle elle est liée en rotation par une liaison pivot. La tige 33 et/ou la tête 32 peut être rigide et réalisée en matière synthétique usinée ou moulée, bois, matériaux composites, métal et alliages, ou tout autre matériau équivalent. Elle peut également être réalisée dans des matières élastiquement déformables, par exemple en caoutchouc, élastomère ou tout autre matériau équivalent.

En référence plus particulièrement aux figures 1 à 4, les moyens de liaison 4 comportent un ensemble de plate-formes 41-44 reliées entre elles et/ou à l'embase 2 (non représentée sur ces figures) par des articulations 51-54 pour que les plate-formes 41-44 soient mobiles entre-elles et par rapport à l'embase 2.

Les plate-formes 41-44 sont disposées comme illustré sur plusieurs niveaux, chaque niveau formant un étage "n". La structure d'appui 1 comporte ainsi une multitude d'étages "n" selon les besoins, la structure d'appui 1 minimale pouvant comporter un seul étage.

D'une manière générale, dans une structure d'appui 1 comportant "n" étages, les plate-formes de l'étage "n" portent chacune au moins deux plots 3. Chaque plate-forme de l'étage "n" est reliée à une plate-forme de l'étage "n-1" par une articulation, chaque plate-forme de l'étage "n-1" est reliée à une plate-forme de l'étage "n-"2 par une autre articulation et ainsi de suite jusqu'au premier étage relié à l'embase 2 par encore une articulation. Les plate-formes sont disposées pour que chaque plate-forme d'un étage inférieur "n-1" porte au moins deux plate-formes de l'étage supérieur "n".

L'exemple illustré montre une structure d'appui 1 à quatre étages. Ainsi, et en référence aux figures 1 à 3, dans cette structure d'appui 1, chaque plate-forme 44 du quatrième étage porte chacune trois plots 3 et est reliée en son centre à une plate-forme 43 du troisième étage par une articulation 54. Chaque plate-forme 43 du troisième étage porte trois plate-formes 44 du quatrième étage et est reliée en son centre à une plate-forme 42 du deuxième étage par une articulation 53. Chaque plate-forme 42 du deuxième étage porte trois plate-forme 43 du troisième étage et est reliée en son centre à une plate-forme 41 du premier étage par une articulation 53. Chaque plate-forme 41 du premier étage est reliée en son centre à l'embase 2 par une articulation 51 à l'embase 2. L'ensemble formé par une articulation 51, les plate-formes 41-44 qui y sont liées ainsi que les plots 3 correspondants forment un module de base et la structure d'appui 1 est le résultat de plusieurs modules de base identiques disposés de manière adjacente. Le nombre de ces modules de base dépend de la surface d'appui à réaliser.

Dans l'exemple représenté, les plate-formes 41-44 sont symétriques par rapport à un axe ou par rapport à un plan passant par leur centre de gravité. Elles sont par exemple fabriquées à partir de plaques en matière synthétique, bois, matériaux composites, métal ou tout autre matériau équivalent d'épaisseur variant selon le matériau utilisé et de manière générale supérieure à 1 mm. Elles peuvent être réalisées dans des matériaux rigides ou, de préférence, dans des matériaux élastiquement déformables. Les plates-formes 44 du quatrième étage portant les plots 3 ont par exemple des dimensions extérieures inscrites dans un cercle de 60 à 170 mm et les plates-formes 41 du premier étage ont des dimensions extérieures inscrites dans un cercle de préférence supérieur à 170 mm.

Les plate-formes 41-44 ont une forme d'étoile à trois bras 41 à 44 a, b et c. Il est bien entendu que les plate-formes 41-44 d'un même étage ou d'étages différents peuvent être réalisées dans des matériaux différents, rigides ou élastiquement déformables. La forme en étoile est particulièrement avantageuse car elle permet aux plates-formes 41-44 d'un même étage de s'imbriquer les unes dans les autres comme illustré par la figure 4. Ainsi, les plates-formes de l'étage supérieur sont disposées de manière à ce que les plots soient adjacents pour former une surface homogène et dense. Avec des plots cylindriques de diamètre 2,5 cm, on atteint ainsi un taux de couverture supérieur à 85% par rapport à la surface totale de la structure d'appui 1. De tels résultats ne peuvent être obtenus avec des plates-formes ayant d'autres formes.

La plate-forme 44 du quatrième étage comporte des orifices 44d destinés à la fixation des plots 3. Les autres plate-formes 41, 42, 43 comportent des orifices 41d, 42d, 43d, pour la fixation respectivement des articulations 52, 53, 54. Chaque plate-forme 41-44 comporte également des orifices 41e-44e pour la fixation respectivement des articulations 51-54. Tous ces orifices sont de préférence identiques et cylindriques mais peuvent également être différents et avoir toute autre forme adaptée. Pour la plate-forme 44, les orifices 44d prévus pour les plots 3 sont disposés symétriquement de part et d'autre du centre de gravité de la plate-forme 44 et à l'extrémité de chaque bras de l'étoile. De même, pour chaque plate-forme 41, 42, 43, les orifices 41d, 42d, 43d, prévus pour les articulations 52, 53, 54, sont disposés symétriquement de part et d'autre du centre de gravité de la plate-forme 41, 42, 43 et à l'extrémité de chaque bras de l'étoile. Les orifices 41e-44e prévus pour les articulations 51-54 sont de préférence chacun disposé au centre de gravité de la plate-forme 41-44. Ainsi, chaque plate-forme 41-44 avec l'articulation 51-54 à laquelle elle est associée et reliée à une plate-forme inférieure forme un balancier qui s'incline en fonction de la charge appliquée sur les plots 3 par le corps en appui sur la structure d'appui 1. Ce balancier permet de répartir le poids du corps entre les plots 3 de la surface d'appui, qui se déforme en conséquence pour que chaque zone du corps en appui soit soumise à un effort résultant de la structure d'appui 1 sensiblement égal et homogène.

Les articulations 51-54 peuvent être constituées de pièces en matière élastiquement déformable ou rigide et utilisées en combinaison avec des plate-formes 41-44 élastiquement déformables ou rigides. Une articulation 51-54 en matière élastiquement déformable peut ainsi être combinée avec une plate-forme 41-44 en matière élastiquement déformable ou rigide. De même, une articulation 51-54 en matière rigide peut ainsi être combinée avec une plate-forme 41-44 en matière élastiquement déformable ou rigide.

Selon une forme de réalisation non représentée, les articulations 51-54 sont constituées de pièces intégrées aux plate-formes 41-44 formant avec elles des pièces monobloc. Chaque articulation 51-54 peut ainsi comporter deux parties, une première partie solidaire d'une première plate-forme d'un étage "n", une seconde partie solidaire d'une plate-forme d'un étage "n-1 ", les deux parties étant agencées pour s'emboîter et former l'articulation 51-54. Chaque articulation 51-54 peut également comporter trois parties, une première partie solidaire d'une première plate-forme d'un étage "n", une deuxième partie solidaire d'une plate-forme d'un étage "n-1", une troisième partie intermédiaire disposée entre les première et seconde parties dans lesquelles elle s'emboîte pour former avec elles l'articulation 51-54.

Lorsque les articulations sont constituées de pièces distinctes des plate-formes 41-44 et rapportées, elles sont emboîtées à leurs extrémités dans les orifices correspondants entre une plate-forme d'un étage "n" et une plate-forme d'un étage "n-1". Ces articulations sont soit des rotules mécaniques, soit des liaisons élastiques et présentent l'avantage de concentrer, en une zone limitée, les trois degrés de liberté en rotation, ce qui n'est pas possible avec des liaisons pivot. Ainsi, la mobilité de chaque plot 3 et de chaque plate-forme 41-44 en est augmentée et le confort de la structure d'appui 1 amélioré.

Les articulations 51-54 peuvent également coopérer avec des moyens de rappel ramenant les plate-formes dans leur position initiale lorsque la structure d'appui 1 n'est plus sollicitée par un corps en appui. Ces moyens de rappel sont par exemple des ressorts, les rondelles élastiques, les cales en élastomère, les lames ressort.

Dans la forme de réalisation représentée, les articulations 51-54 et les moyens de rappel sont constitués d'une seule pièce réalisée en matière élastique par exemple d'axe A1-A4 et sensiblement symétrique par rapport à un plan médian sensiblement perpendiculaire à l'axe A1-A4. Chaque articulation 51-54 remplit la fonction d'articulation et de moyen de rappel. Ces articulations 51-54 sont cylindriques et comportent de chaque côté de leur plan médian des zones de plus petit diamètre 51a, 51b - 54a, 54a définissant des épaulements opposés utilisés pour solidariser les articulations 51-54 aux plate-formes 41-44 et/ou à l'embase 2 par emboîtement. La partie médiane de chaque articulation 51-54 située entre les zones 51a, 51b - 54a, 54a a une forme partiellement sphérique permettant de ne pas gêner l'inclinaison des plate-formes 41-44 les unes par rapport aux autres et par rapport à l'embase 2. Ces articulations 51-54 peuvent bien entendu présenter des formes différentes et être liées aux plate-formes 41-44 et/ou à l'embase 2 par collage, soudure, vissage ou tout autre moyen équivalent. Ces articulations 51-54 peuvent également être formées d'une ou de plusieurs pièces.

Dans l'exemple représenté, les plate-formes 44 du quatrième étage sont disposées de manière adjacente et contiguë et sont reliées entre-elles par un organe de liaison 60 limitant leur déplacement relatif. Cet organe de liaison 60 est formé d'un lien souple élastique ou de tout autre moyen équivalent. Il est disposé autour de trois plots 3 contigus de trois plate-formes 44 adjacentes. Ce lien souple 60 permet d'éviter que, dans certaines positions, les plate-formes 44 ne se chevauchent et restent bloquées dans cette position. Ce lien souple 60 contribue de plus à ramener les plate-formes 44 dans leur position initiale lorsque la structure d'appui 1 n'est plus sollicitée par un corps en appui. De la même manière, d'autres organes de liaison peuvent être prévus entre les plate-formes 43 ou 42 ou 41 lorsqu'elles sont disposées de manière adjacente et contiguë.

Les plate-formes 41-44 peuvent également avoir des formes et des dimensions particulières limitant tout risque de chevauchement. La forme en étoile telle que représentée est à ce titre conseillée. De même, les bords des étoiles peuvent être arrondis ou chanfreinés pour qu'en cas de chevauchement les plate-formes 41-44 ne restent pas bloquées.

De manière générale et en référence à l'exemple illustré par les figures, l'embase 2 est sensiblement plane, les plate-formes 41-44 sont sensiblement parallèles à l'embase 2 et les plots 3 sont sensiblement perpendiculaires à la plate-forme 44 du quatrième étage.

Ainsi, au repos c'est à dire lorsque la structure d'appui 1 n'est pas sollicitée par un corps en appui, les plots 3 définissent une surface d'appui sensiblement plane.

Lorsqu'une personne prend appui sur la structure d'appui 1, les plate-formes 44, puis 43, puis 42, puis 41 basculent jusqu'à l'équilibre. Cet agencement particulièrement original permet ainsi que tous les plots 3 de la structure d'appui 1 sollicités par le corps en appui exercent un effort résultant sensiblement égal sur ce corps en appui. Cet équilibre est obtenu quelle que soit la position d'utilisation de la structure d'appui 1, horizontale, verticale ou oblique et quel que soit le corps en appui, personne et/ou objet. Lorsque le corps est déplacé sur la structure d'appui 1, les articulations 51-54 formant des moyens de rappel permettent à la structure d'appui 1 de se rééquilibrer automatiquement et aux plots 3 d'accompagner le déplacement du corps.

Les plate-formes 41-44 et les plots 3 peuvent être dimensionnés et positionnés pour que les plots 3 soient contigus entre eux et que la surface d'appui soit maximale. Lorsqu'un corps est en appui sur la structure d'appui 1 et que les plots 3 sont contigus, ils se guident les uns par rapport aux autres dans leur déplacement.

Selon les variantes de réalisation, les plots 3 peuvent être associés à des moyens de guidage les guidant dans leur déplacement lorsque la structure d'appui 1 est sollicitée par un corps en appui. Ces moyens de guidage peuvent être constitués par un revêtement recouvrant la surface d'appui formée par les plots 3, ce revêtement étant ajouré définissant pour chaque plot 3 un orifice de guidage, comme par exemple un grillage, un maillage, une plaque perforée en tout matériau adapté. Ces moyens de guidage peuvent aussi comporter un revêtement élastique disposé sur les plots 3, les plots 3 étant solidarisés à ce revêtement élastique par une technique choisie dans le groupe comprenant au moins le collage, le rivetage, la soudure. Ce revêtement est par exemple en Gortex®, en Dartex®, en tissu de fibres naturelles, synthétiques ou artificielles, etc.

Lorsque les plots 3 recouvrent la majeur partie de la surface d'appui, chaque plot 3 peut être traversé par un orifice orienté vers la surface d'appui. Cet orifice favorise la circulation de l'air au travers de la structure d'appui 1, limitant ainsi la transpiration de la personne en appui. Ces orifices peuvent de plus être utilisés pour le passage d'un fluide, d'un liquide ou d'un gaz, par exemple de l'air pouvant être climatisé.

L'amplitude de la déformation de la surface d'appui auto-adaptable dépend notamment de la dimension des plate-formes 41-44 ainsi que du nombre "n" d'étages. Plus les plate-formes 41-44 sont grandes et plus chaque balancier aura une amplitude importante. Plus le nombre "n" d'étages est important, plus l'amplitude de la déformation sera importante.

Les structures d'appui 1 selon l'invention peuvent facilement être nettoyées, désinfectées et aseptisées grâce à leur conception et aux matériaux utilisés. Cet aspect est particulièrement utile et important lorsque ces structures d'appui 1 sont utilisées pour le milieu hospitalier. Ce nettoyage est réalisé par exemple par aspersion ou par immersion dans un liquide de nettoyage et/ou désinfectant. Les matelas d'hôpitaux constitués d'une telle structure d'appui peuvent ainsi être entièrement désinfectés entre deux patients ce qui limite le risque de contamination et de surinfection.

En fonction des matériaux choisis, elles peuvent avoir des durées de vie très importantes les rendant particulièrement bon marché sur le long terme.

La structure d'appui 1 peut également être utilisée en combinaison avec un dispositif de vibration animant la structure de manière aléatoire pour masser et/ou favoriser la circulation du sang. Cette combinaison est particulièrement appréciable pour les alitements de longue durée.

Cette description met bien en évidence que l'invention permet de répondre aux buts fixés et notamment d'obtenir une structure légère, efficace et économique. L'utilisation de liaisons rotules et/ou élastiques permet, avec un nombre de pièces limité et dans un encombrement réduit, une mobilité optimale des plots formant la surface d'appui. Les plots définissent des surfaces d'appui unitaires de dimensions réduites. L'écartement entre les plots adjacents est limité au maximum grâce aux plate-formes en étoile. Ainsi, la surface d'appui obtenue est "pleine" et a une finesse de déformation importante de manière à répartir uniformément les efforts résultants de la structure d'appui sur l'objet ou la personne en appui dessus.

La présente invention n'est pas limitée à l'exemple de réalisation décrit mais s'étend à toute modification et variante évidentes pour un homme du métier tout en restant dans l'étendue de la protection définie dans les revendications annexées.

## Revendications

1. Structure d'appui (1) à surface d'appui auto-adaptable pour recevoir tout type de corps, cette structure d'appui comportant au moins une embase (2) et un ensemble de plots (3) distincts, adjacents et reliés à ladite embase (2) par des moyens de liaison (4) de manière à ce qu'ils soient mobiles les uns par rapport aux autres et par rapport à ladite embase pour former ladite surface d'appui auto-adaptable, lesdits moyens de liaison (4) comportant au moins un ensemble de plate-formes (41) de même niveau formant un même étage, chaque plate-forme (41) étant liée à ladite embase (2) par au moins une articulation (51), l'ensemble formé par une articulation (51), au moins une plate-forme (41) et lesdits plots (3) correspondants définissant un module de base, **caractérisée en ce que** lesdites plate-formes (41) ont une forme d'étoile à trois branches dont chacune porte au moins un plot et **en ce que** lesdites articulations (51) sont choisies dans le groupe comprenant au moins les rotules mécaniques et les liaisons élastiques de manière à ce que lesdits plots et lesdites plate-formes (41) aient trois degrés de liberté en rotation.

2. Structure d'appui (1) selon la revendication 1, **caractérisée en ce que** lesdits moyens de liaison (4) comportent un nombre "n" d'ensembles de plate-formes (41-44) de niveaux différents définissant un nombre "n" d'étages, les plate-formes (44) de l'étage "n" portant lesdits plots (3), chaque plate-forme (44) de l'étage "n" étant liée à une plate-forme (43) de l'étage "n-1" par au moins une articulation (54), chaque plate-forme (43) de l'étage "n-1" portant au moins deux plate-formes (44) de l'étage "n" et étant liée à une plate-forme (42) de l'étage "n-2" par au moins une articulation (53), et chaque plate-forme (41) de premier étage étant liée à ladite embase (2) par au moins une articulation (51), lesdites plate-formes (43-44) ayant une forme d'étoile comportant trois branches et lesdites articulations (53-54) étant choisies dans le groupe comprenant au moins les rotules mécaniques, les liaisons élastiques.

3. Structure d'appui selon la revendication 1 ou 2, **caractérisée en ce qu'**elle comporte plusieurs modules de base adjacents agencés pour que lesdites plate-formes (41-44) s'imbriquent les unes dans les autres.

4. Structure d'appui selon la revendication 3, **caractérisée en ce que** lesdites plate-formes (41-44) et lesdits plots (4) sont agencés pour que lesdits plots (3) soient adjacents et occupent plus de 85 % de la surface d'appui (1).

5. Structure d'appui selon la revendication 1 ou 2, **caractérisée en ce que** lesdites articulations (51-54) sont formées de pièces différentes et rapportées aux-dites plate-formes.

6. Structure d'appui selon la revendication 1 ou 2, **caractérisée en ce que** lesdites articulations (51-54) sont au moins en partie intégrée aux-dites plate-formes (41-44) de manière à former avec lesdites plate-formes (41-44) des pièces monobloc.

7. Structure d'appui selon la revendication 6, **caractérisée en ce qu'**elle comporte des moyens de rappel agencés pour coopérer avec lesdites articulations (51-54) pour ramener lesdites plate-formes dans leur position initiale lorsque ladite structure d'appui (1) n'est plus sollicitée par un corps en appui.

8. Structure d'appui selon la revendication 7, **caractérisée en ce que** lesdits moyens de rappel sont choisis dans le groupe comprenant au moins les ressorts, les rondelles élastiques, les cales en élastomère, les lames ressort.

9. Structure d'appui selon la revendication 7, **caractérisée en ce que** lesdites articulations (51-54) et lesdits moyens de rappel sont constitués d'une seule pièce en matériau élastique.

10. Structure d'appui selon la revendication 1 ou 2, **caractérisée en ce que** lesdites articulations (51-54) liant lesdites plate-formes (41-44) d'un étage "n" aux-dites plate-formes (41-44) d'un étage "n-1" ou à ladite embase (2) sont disposées sensiblement au centre de gravité de chaque plate-forme (41-44) de l'étage "n" pour former un balancier.

11. Structure d'appui selon la revendication 10, **caractérisée en ce que** lesdites articulations (51-54) reliant lesdites plate-formes (41-44) d'un étage "n-1" aux-dites plate-formes (41-44) d'un étage "n" sont disposées de part et d'autre du centre de gravité de chaque plate-forme (41-44) de l'étage "n-1 ".

12. Structure d'appui selon la revendication 1 ou 2, **caractérisée en ce que** lesdites branches sont séparées deux à deux par un angle sensiblement égal à 120°.

13. Structure d'appui selon la revendication 1 ou 3, **caractérisée en ce que** lesdites plate-formes (41-44) sont réalisées dans un matériau élastiquement déformable.

14. Structure d'appui selon la revendication 3, **caractérisée en ce que** les plate-formes (44) au moins de l'étage "n" sont adjacentes et contiguës et comportent un organe de liaison (60) agencé pour limiter leur déplacement relatif.

15. Structure d'appui selon la revendication 14, **caractérisée en ce que** ledit organe de liaison (60) est constitué d'un lien souple élastique disposé autour des plots (3) contigus d'au moins deux plate-formes (44) contiguës.

16. Structure d'appui selon la revendication 1, **caractérisée en ce qu'**elle comporte des moyens de guidage desdits plots (3).

17. Structure d'appui selon la revendication 16, **caractérisée en ce que** lesdits moyens de guidage comportent un revêtement ajouré définissant des orifices de guidage pour recevoir lesdits plots (3), ledit revêtement ajouré étant choisi parmi le groupe comprenant au moins un grillage, un maillage, une plaque perforée.

18. Structure d'appui selon la revendication 16, **caractérisée en ce que** lesdits moyens de guidage comportent un revêtement élastique disposé sur lesdits plots (3), lesdits plots étant solidarisés audit revêtement élastique par une technique choisie dans le groupe comprenant au moins le collage, le rivetage, la soudure.

19. Structure d'appui selon la revendication 1, **caractérisée en ce que** lesdits plots (3) ont une section de forme choisie dans le groupe comprenant au moins le cylindre, l'hexagone, le carré.

20. Structure d'appui selon la revendication 1, **caractérisée en ce que** lesdits plots (3) sont pourvus en leur extrémité libre d'une tête (32) au moins partiellement sphérique.

21. Structure d'appui selon la revendication 1, **caractérisée en ce que** lesdits plots (3) sont réalisés dans une matière élastiquement déformable.

22. Structure d'appui selon la revendication 2, **caractérisée en ce que** lesdites plate-formes (41-44) d'un même étage sont sensiblement identiques.

23. Structure d'appui selon la revendication 1, **caractérisée en ce que** lesdits plots (3) sont agencés pour définir une surface d'appui sensiblement plane lorsque ladite structure d'appui (1) n'est pas sollicitée par un corps en appui.

## Claims

1. A support structure (1) having an auto-adaptable surface for receiving any type of body, this support structure comprising at least a base (2) and an assembly of distinct, adjacent contacts (3) linked to the aforementioned base (2) by linking means (4) such that they are mobile with respect to each other and with respect to the aforementioned base to form the aforementioned auto-adaptable support surface, the aforementioned linking means (4) comprising at least an assembly of platforms (41) of a common level forming a common tier, each platform (41) being linked to the aforementioned base (2) by at least an articulation (51), the assembly formed by an articulation (51), at least a platform (41) and the aforementioned corresponding contacts (3) defining a base module, **characterized in that** the aforementioned platforms (41) have a star shape with three branches of which each supports at least a contact and **in that** the aforementioned articulations (51) are selected from the group including at least mechanical balls and sockets and elastic links such that the aforementioned contacts and the aforementioned platforms (41) have three degrees of freedom in rotation.

2. The support structure (1) according to claim 1, **characterized in that** the aforementioned linking means (4) comprise a number "n" of assemblies of platforms (41-44) of different levels defining a number "n" tiers, the platforms (44) of the tier "n" supporting the aforementioned contacts (3), each platform (44) of the tier "n" being linked to a platform (43) of the tier "n-1" by at least an articulation (54), each platform (43) of the level "n-1" supporting at least two platforms (44) of the tier "n" and being linked to a platform (42) of the tier "n-2" by at least an articulation (53), and each platform (41) of the first tier being linked to the aforementioned base (2) by at least an articulation (51), the aforementioned platforms (43-44) having a star shape comprising three branches and the articulations (53-54) being selected from the group including at least mechanical ball-and-socket joints, and elastic links.

3. The support structure according to claims 1 or 2, **characterized in that** it comprises several adjacent base modules arranged so that the aforementioned platforms (41-44) fit into each other.

4. The support structure according to claim 3, **characterized in that** the aforementioned platforms (41-44) and the aforementioned contacts (4) are arranged so that the aforementioned contacts (3) are adjacent and occupy more than 85% of the support surface (1).

5. The support structure according to claims 1 or 2, **characterized in that** the aforementioned articulations (51-54) are formed from different pieces and attached to the aforementioned platforms.

6. The support structure according to claims 1 or 2, **characterized in that** the aforementioned articulations (51-54) are at least in part integrated with the aforementioned platforms (41-44) in a manner to form with the aforementioned platforms (41-44) monoblock pieces.

7. The support structure according to claim 6, **characterized in that** it comprises returning means arranged for co-operating with the aforementioned articulations (51-54) for restoring the aforementioned platforms in their initial position when the aforementioned support structure (1) is no longer subject to a supported body.

8. The support structure according to claim 7, **characterized in that** the aforementioned returning means are selected from the group including at least springs, elastic washers, elastomer wedges, and leaf springs.

9. The support structure according to claim 7, **characterized in that** the aforementioned articulations (51-54) and returning means are constituted by a single piece made of elastic material.

10. The support structure according to claims 1 or 2, **characterized in that** the aforementioned articulations (51-54) linking the aforementioned platforms (41-44) of a tier "n" to the aforementioned platforms (41-44) of the tier "n-1" or to the aforementioned base (2) are arranged approximately at the center of gravity of each platform (41-44) of the tier "n" to form a balance.

11. The support structure according to claim 10, **characterized in that** the aforementioned articulations (51-54) linking the aforementioned platforms (41-44) of a tier "n-1" to the aforementioned platforms (41-44) of a tier "n" are arranged around the center of gravity of each platform (41-44) of the tier "n-1 ".

12. The support structure according to claims 1 or 2, **characterized in that** the aforementioned arms are separated two by two by an angle approximately equal to 120°.

13. The support structure according to claims 1 or 3, **characterized in that** the aforementioned platforms (41-44) are realized in an elastically deformable material.

14. The support structure according to claim 3, **characterized in that** the platforms (44) of at least the tier "n" are adjacent and contiguous and comprise a connection mechanism (60) arranged to limit their relative displacement.

15. The support structure according to claim 14, **characterized in that** the aforementioned connection mechanism (60) is made of a flexible elastic connection arranged around the contiguous contacts (3) of at least two contiguous platforms (44).

16. The support structure according to claim 1, **characterized in that** it comprises guiding means for the aforementioned contacts (3).

17. The support structure according to claim 16, **characterized in that** the aforementioned guiding means comprise an openwork surface defining guiding orifices for receiving the aforementioned contacts (3), the aforementioned openwork surface being selected from the group including at least a grill, a meshing, and a perforated plate.

18. The support structure according to claim 16, **characterized in that** the aforementioned guiding means comprise an elastic surface arranged on the aforementioned contacts (3), the aforementioned contacts being unified to the aforementioned elastic surface by a technique selected from the group including at least gluing, riveting, and welding.

19. The support structure according to claim 1, **characterized in that** the aforementioned contacts (3) have a section shape selected from the group including at least a cylinder, a hexagon, and a square.

20. The support structure according to claim 1, **characterized in that** the aforementioned plots (3) are provided with an at least partially spherical head (32) at their free end.

21. The support structure according to claim 1, **characterized in that** the aforementioned plots (3) are realized in a deformable elastic material.

22. The support structure according to claim 2, **characterized in that** the platforms (41-44) of a common tier are approximately identical.

23. The support structure according to claim 1, **characterized in that** the aforementioned plots (3) are arranged to define an approximately flat support surface when the support structure (1) is not subject to a supported body.

## Patentansprüche

1. Auflagekonstruktion (1) mit automatisch anpassbarer Auflagefläche zur Aufnahme jeder Art von Körper, wobei die Auflagekonstruktion mindestens einen Sockel (2) und eine Gesamtheit unterschiedlicher Kontaktstücke (3) aufweist, die aneinander angrenzen und durch Verbindungseinrichtungen (4) so mit dem besagten Sockel (2) verbunden sind, dass sie im Verhältnis zueinander und im Verhältnis zu dem Sockel beweglich sind, um die automatisch anpassbare Auflagefläche auszubilden, wobei die Verbindungseinrichtungen (4) mindestens eine Gesamtheit von Plattformen (41) gleichen Niveaus aufweisen, die eine selbe Etage ausbilden, wobei jede Plattform (41) mit dem Sockel (2) durch mindestens ein Gelenk (51) verbunden ist, wobei die durch ein Gelenk (51) ausgebildete Gesamtheit, mindestens eine Plattform (41) und die besagten, entsprechenden Kontaktstücke (3), ein Basismodul festlegen, **dadurch gekennzeichnet, dass** die Plattformen (41) eine Sternform mit drei Schenkeln aufweisen, wovon jeder mindestens ein Kontaktstück trägt, und dass die Gelenke (51) aus der Gruppe ausgewählt sind, die mindestens die mechanischen Kugelgelenke und die elastischen Verbindungen umfasst, so dass die Kontaktstücke und die Plattformen (41) drei Rotationsfreiheitsgrade aufweisen.

2. Auflagekonstruktion (1) nach Anspruch 1, **dadurch gekennzeichnet, dass** die Verbindungseinrichtungen (4) eine Anzahl "n" von Plattformeinheiten (41-44) mit unterschiedlichen Niveaus umfassen, die eine Anzahl "n" von Etagen festlegen, wobei die Plattformen (44) der Etage "n" die Kontaktstücke (3) tragen, wobei jede Plattform (44) der Etage "n" mit einer Plattform (43) der Etage "n-1" durch mindestens ein Gelenk (54) verbunden ist, wobei jede Plattform (43) der Etage "n-1" mindestens zwei Plattformen (44) der Etage "n" trägt und mit einer Plattform (42) der Etage "n-2" durch mindestens ein Gelenk (53) verbunden ist, und jede Plattform (41) der ersten Etage mit dem Sockel (2) durch mindestens ein Gelenk (51) verbunden ist, wobei die Plattformen (43-44) eine Sternform mit drei Schenkeln aufweisen, und wobei die Gelenke (53-54) aus der Gruppe ausgewählt sind, die mindestens die mechanischen Kugelgelenke, die elastischen Verbindungen umfasst.

3. Auflagekonstruktion nach Anspruch 1 oder 2, **dadurch gekennzeichnet, dass** sie mehrere aneinander angrenzende Basismodule umfasst, die so angeordnet sind, dass sich die Plattformen (41-44) ineinander verschachteln.

4. Auflagekonstruktion nach Anspruch 3, **dadurch gekennzeichnet, dass** die Plattformen (41-44) und die Kontaktstücke (4) so angeordnet sind, dass die Kontaktstücke (3) aneinander angrenzend sind und mehr als 85% der Auflagefläche (1) belegen.

5. Auflagekonstruktion nach Anspruch 1 oder 2, **dadurch gekennzeichnet, dass** die Gelenke (51-54) aus unterschiedlichen Teilen ausgebildet sind, die an den Plattformen angebracht sind.

6. Auflagekonstruktion nach Anspruch 1 oder 2, **dadurch gekennzeichnet, dass** die Gelenke (51-54) mindestens teilweise so in die Plattformen (41-44) integriert sind, dass sie mit den Plattformen (41-44) Monoblockteile ausbilden.

7. Auflagekonstruktion nach Anspruch 6, **dadurch gekennzeichnet, dass** sie Rückholeinrichtungen umfasst, die angeordnet sind, um mit den Gelenken (51-54) zusammenzuwirken, um die Plattformen in ihre Ausgangsposition zurückzuholen, wenn die Auflagekonstruktion (1) nicht mehr in Form eines aufliegenden Körpers beansprucht wird.

8. Auflagekonstruktion nach Anspruch 7, **dadurch gekennzeichnet, dass** die Rückholeinrichtungen aus der Gruppe ausgewählt sind, die mindestens die Federn, die Federscheiben, die Elastomerkeile, die Federblätter umfasst.

9. Auflagekonstruktion nach Anspruch 7, **dadurch gekennzeichnet, dass** die Gelenke (51-54) und die Rückholeinrichtungen aus einem einzelnen Teil aus elastischem Werkstoff bestehen.

10. Auflagekonstruktion nach Anspruch 1 oder 2, **dadurch gekennzeichnet, dass** die Gelenke (51-54), welche die Plattformen (41-44) einer Etage "n" mit den besagten Plattformen (41-44) einer Etage "n-1" oder mit dem Sockel (2) verbinden, praktisch im Schwerpunkt jeder Plattform (41-44) der Etage "n" angeordnet sind, um einen Schwinghebel auszubilden.

11. Auflagekonstruktion nach Anspruch 10, **dadurch gekennzeichnet, dass** die Gelenke (51-54), welche die Plattformen (41-44) einer Etage "n-1" mit den Plattformen (41-44) einer Etage "n" verbinden, beiderseits des Schwerpunktes jeder Plattform (41-44) der Etage "n-1" angeordnet sind.

12. Auflagekonstruktion nach Anspruch 1 oder 2, **dadurch gekennzeichnet, dass** die Schenkel durch einen Winkel von praktisch 120° paarweise voneinander getrennt sind.

13. Auflagekonstruktion nach Anspruch 1 oder 3, **dadurch gekennzeichnet, dass** die Plattformen (41-44) aus einem elastisch verformbaren Werkstoff ausgeführt sind.

14. Auflagekonstruktion nach Anspruch 3, **dadurch gekennzeichnet, dass** die Plattformen (44) mindestens der Etage "n" aneinander angrenzend und benachbart sind und ein Verbindungselement (60) umfassen, welches zur Begrenzung ihrer relativen Verlagerung angeordnet ist.

15. Auflagekonstruktion nach Anspruch 14, **dadurch gekennzeichnet, dass** das Verbindungselement (60) aus einem flexiblen elastischen Band besteht, welches um benachbarte Kontaktstücke (3) von mindestens zwei benachbarten Plattformen (44) herum angeordnet ist.

16. Auflagekonstruktion nach Anspruch 1, **dadurch gekennzeichnet, dass** sie Führungseinrichtungen der Kontaktstücke (3) umfasst.

17. Auflagekonstruktion nach Anspruch 16, **dadurch gekennzeichnet, dass** die Führungseinrichtungen einen Überzug umfassen, der mit Öffnungen versehen ist, die Führungsöffnungen zur Aufnahme der besagten Kontaktstücke (3) festlegen, wobei der mit Öffnungen versehene Überzug aus der Gruppe ausgewählt ist, die mindestens ein Gitter, ein Netz, eine perforierte Platte umfasst.

18. Auflagekonstruktion nach Anspruch 16, **dadurch gekennzeichnet, dass** die Führungseinrichtungen einen auf den Kontaktstücken (3) angeordneten elastischen Überzug umfassen, wobei die Kontaktstücke mit dem elastischen Überzug mittels einer Technik verbunden sind, die aus der Gruppe ausgewählt ist, die mindestens das Kleben, das Vernieten, das Schweißen umfasst.

19. Auflagekonstruktion nach Anspruch 1, **dadurch gekennzeichnet, dass** die Kontaktstücke (3) einen Querschnitt aufweisen, der aus der Gruppe ausgewählt ist, die mindestens den Zylinder, das Sechseck, das Quadrat umfasst.

20. Auflagekonstruktion nach Anspruch 1, **dadurch gekennzeichnet, dass** die Kontaktstücke (3) an ihrem freien äußersten Ende mit einem zumindest teilweise kugelförmigen Kopf (32) versehen sind.

21. Auflagekonstruktion nach Anspruch 1, **dadurch gekennzeichnet, dass** die Kontaktstücke (3) aus einem elastisch verformbaren Werkstoff ausgeführt sind.

22. Auflagekonstruktion nach Anspruch 2, **dadurch gekennzeichnet, dass** die Plattformen (41-44) einer selben Etage praktisch identisch sind.

23. Auflagekonstruktion nach Anspruch 1, **dadurch gekennzeichnet, dass** die Kontaktstücke (3) angeordnet sind, um eine praktisch ebene Auflagefläche festzulegen, wenn die Auflagekonstruktion (1) nicht in Form eines aufliegenden Körpers beansprucht wird.
